# EUROPÄISCHE PATENTSCHRIFT

(11) **EP 1 992 894 B1**
(45) Veröffentlichungstag und Bekanntmachung des Hinweises auf die Patenterteilung: **26.02.2014**
(21) Anmeldenummer: 08008475.9
(22) Anmeldetag: 06.05.2008
(51) Int. Cl.: F26B 5/14, B30B 9/26

(54) **Vorrichtung zum Entwässern von schütt- oder fließfähigem Aufgabegut durch dessen Verdichtung**
Device for removing water from bulk or flowable feed material through its compaction
Dispositif de séchage par compactage de matériaux de chargement fluides ou en vrac

(30) Priorität: 14.05.2007 DE 202007007038 U
(43) Veröffentlichungstag der Anmeldung: 19.11.2008
(73) Patentinhaber: PALLMANN MASCHINENFABRIK GMBH + CO. KG, D-66482 Zweibrücken (DE)
(72) Erfinder: Pallmann, Hartmut, 66482 Zweibrücken (DE)
(74) Vertreter: Patentanwälte Dr. Keller, Schwertfeger

(56) Entgegenhaltungen:
- EP-A- 0 367 037
- EP-A- 1 568 478
- WO-A-92/13710
- WO-A-96/22705
- CA-A1- 2 319 957
- DE-B- 1 252 175
- DE-C- 46 208
- DE-U1- 20 022 778
- GB-A- 904 328
- US-A- 2 910 183
- US-A- 3 065 689
- US-A- 3 230 865
- US-A- 4 556 452
- US-A- 5 662 035
- US-A- 6 022 474

## Beschreibung

Die Erfindung betrifft eine Vorrichtung zum Entwässern von schütt- oder fließfähigem Aufgabegut durch dessen Verdichtung gemäß dem Oberbegriff des Patentanspruchs 1.

In der Anlagen- und Verfahrenstechnik wird für gewöhnlich ein Ausgangsstoff im Zuge seiner sukzessiven Bearbeitung zum gewünschten Endprodukt verarbeitet. Dies geschieht im Regelfall stufenweise während seines Durchlaufs durch verschiedene Bearbeitungsstationen.

Ein Beispiel für eine solche Art der Bearbeitung stellt die Aufbereitung von lignozellulosehaltigem Material dar, wie zum Beispiel Holz, Einjahrespflanzen, Stroh, Bagasse und dergleichen. Hier werden nacheinander die Bearbeitungsstationen Vorzerkleinern, Waschen, Entwässern, Vordämpfen, Entwässern, Kochen, Zerfasern, Trocknen und Trennen durchlaufen. Die so gewonnenen Fasern können dann zur Zellstoffgewinnung bei der Papierherstellung oder als Holzfasern bei der Herstellung von Holzfaserprodukten, beispielsweise von MDF-Produkten, dienen.

Die Erfindung bezieht sich auf eine Vorrichtung, mit der das Aufgabegut durch dessen Verdichtung entwässert wird. Im oben beschriebenen Prozess kann eine solche Vorrichtung beispielsweise als Stopfschnecke vor einem Kocher angeordnet sein, mit der Funktion, den Eintrag des schüttfähigen Aufgabeguts in ein nachfolgendes druckbeaufschlagtes System zu ermöglichen bei gleichzeitiger Entwässerung des Aufgabeguts.

Der prinzipielle Aufbau einer solchen Vorrichtung sieht ein Gehäuse mit einem Mantelrohr vor, in dem eine mit einer umlaufenden Wendel besetzten Schneckenwelle rotiert, die das noch lockere Aufgabegut in Zusammenwirkung mit axial ausgerichteten Förderleisten zum gegenüberliegenden Ende des Mantelrohrs transportiert. Infolge des sich zu diesem Ende hin konisch verjüngenden Mantelrohrs oder der abnehmenden Ganghöhe der Schneckenwendel wird dabei das Aufgabegut stark verdichtet und das im Aufgabegut vorhandene Restwasser ausgequetscht. Die Ableitung des Quetschwassers geschieht durch Öffnungen im Mantelrohr, die in ihrer Form und Größe der Art des Aufgabeguts angepasst sind.

Neben dem Ausquetschen des Restwassers dient die Verdichtung des Aufgabeguts zusätzlich dazu einen hochverdichteten Materialpfropfen zu erzeugen, der eine Abdichtung der Einlassöffnung gegenüber dem druckbeaufschlagten System des Kochers bewirkt.

Ein Nachteil derartiger Vorrichtungen ergibt sich aus der hohen Verdichtung des Aufgabeguts mit der Folge hoher Anpresskräfte auf die Innenseite des Schneckenmantels. Diese verursachen einen hohen Verschleiß sowohl an der Schneckenwendel als auch am Mantelrohr, so dass bekannte Vorrichtungen in regelmäßigen Zeitintervallen zu erneuern oder aufzupanzern sind. Die damit verbundenen Stillstandszeiten und Arbeitsleistungen schmälern den wirtschaftlichen Betrieb solcher Vorrichtungen.

Ein weiterer Nachteil ergibt sich aus der festgelegten Geometrie der an der Entwässerung beteiligten Elemente, was eine Anpassung bekannter Vorrichtungen an die jeweilige Eigenart wechselnden Aufgabeguts unmöglich macht.

Ferner ist aus der US 3,065,689 eine Pressschnecke zur Entwässerung von Aufgabegut bekannt, mit einer innerhalb eines zylindrischen Gehäuses um dessen Längsachse rotierenden Schneckenwelle, die über ihren Umfang mit Wendeln versehen ist. In dem den Wendeln zugeordneten Längsabschnitt ist das Gehäuse zweischalig ausgebildet mit einem äußeren Mantel mit größeren Entwässerungsöffnungen und einem inneren Mantel mit kleineren Entwässerungsöffnungen, durch welche das freie Wasser aus dem Aufgabegut entweichen kann. An ihrem Ende geht die Schneckenwelle in einen von Wendeln freien Axialzapfen über, der in lichtem radialem Abstand von einem elastischen Ringschlauch umgeben ist, der sich wiederum nach außen am starren Gehäuse abstützt. Durch mehr oder weniger starkes Befüllen des Ringschlauches kommt es zu einer gezielten radial einwärts gerichteten Dehnung des Ringschlauches, die die Größe des ringförmigen Durchlassspalts im Bereich des Axialzapfens und damit den Fließwiderstand des Aufgabeguts in diesem Bereich bestimmt. Eine Erhöhung des Fließwiderstands bewirkt in dem stromaufwärts liegenden Bereich eine größere Verdichtung und daher intensiveren Entwässerung, eine Verringerung des Fließwiderstandes hingegen bewirkt das Gegenteil.

Die GB 904,328 offenbart eine Schneckenpresse mit zwei achsparallelen, in seitlichem Abstand zueinander angeordneten Schneckenwellen, deren Enden jeweils in Wellenlager gehalten sind. Die mit Wendeln bestückten Schneckenwellen rotieren mit gegenläufigem Drehsinn, wobei die Wendeln ineinander greifen. Die Schneckenwellen sind im Bereich der Wendeln von einem siebkorbartigen Gehäuse umgeben. Durch Vergrößerung des Durchmessers der Schneckenwelle in Förderrichtung bei gleichbleibenden Gehäusequerschnitt wird eine Verdichtung des Aufgabeguts und damit eine Entwässerung erreicht. Das Wasser wird radial über den Siebkorb abgeleitet, während der Austrag des entwässerten Aufgabeguts am Gehäuseende erfolgt.

In der US 3,230,865 ist eine Schneckenfilterpresse beschrieben, deren innerhalb eines Gehäuses rotierende Schneckenwelle hohl und mit radialen Öffnungen im Wellenmantel ausgebildet ist. Das gegen ein kegeliges Verschlussorgan verdichtete Aufgabegut wird gleichzeitig mit einem aus den Öffnungen in der Schneckenwelle austretenden Gas beaufschlagt, um den Feuchtigkeitsgehalt des Aufgabeguts schon während der Entwässerung zusätzlich zu senken.

Schließlich zeigt die EP 0 367 037 einen Pressschneckenseparator, dessen ebenfalls mit Wendeln besetzte Schneckenwelle innerhalb eines zylindrischen Gehäuses rotiert. Das Gehäuse ist in Förderrichtung untergliedert in einen Aufgabebereich, einen Entwässerungsbereich und einen Austragsbereich. Den Entwässerungsbereich bildet ein Siebkorb, dessen radiale Durchlässe den Austritt des Wassers aus dem Gehäuse ermöglichen. Der in diesem Zuge entstehende Feststoffpfropfen übernimmt die Zentrierung und Lagerung der Schneckenwelle in dem von Wendeln freien Bereich. Der Austrag des Feststoffpfropfens aus dem Pressschneckenseparator erfolgt über ein an den Entwässerungsbereich anschließendes rohrförmiges Mundstück.

Vor diesem Hintergrund liegt der Erfindung die Aufgabe zugrunde, gattungsgemäße Vorrichtungen im Hinblick auf deren Wirtschaftlichkeit weiter zu entwickeln.

Diese Aufgabe wird durch eine Vorrichtung mit den Merkmalen des Patentanspruchs 1 gelöst.

Vorteilhafte Ausführungsformen ergeben sich aus den Unteransprüchen.

Der Grundgedanke der Erfindung besteht darin, die Innenmantelfläche der Vorrichtung wenigstens in den stark beanspruchten Bereichen einfach und schnell austauschbar auszubilden. Dies gelingt durch eine Trennung der Funktionskomponenten in solche mit statisch tragender Funktion und solche mit Entwässerungsfunktion. Die tragende Funktion übernimmt dabei das massive Gehäuse beziehungsweise Mantelrohr der Vorrichtung, das im Hinblick auf die Art des Aufgabeguts mit verhältnismäßig großen Durchlässen versehen ist. Die Entwässerungsfunktion, das heißt die Trennung des Aufgabeguts vom Quetschwasser, kommt dem verhältnismäßig schlanken Innenrohr zu, das sich am Innenumfang des Mantelrohrs abstützt und im Bereich der Durchlässe an die Art des Aufgabeguts angepasste Durchtrittsöffnungen für das Quetschwasser besitzt. Diese Teilung der Funktionen erlaubt eine gezielte Anpassung einer erfindungsgemäßen Vorrichtung sowohl an statische als auch verfahrensbedingte Anforderungen mit dem Ziel eine Optimierung sowohl des konstruktiven Aufbaus und als auch der Qualität der Bearbeitung zu erreichen.

Durch die sehr schlanke Ausbildung der die Entwässerungsfunktion gewährleistenden Teile entsteht, im Gegensatz zum Stand der Technik, wo die Durchtrittsöffnungen infolge der Dicke des Mantelrohrs dreidimensionalen Charakter besitzen und kleinste Partikel im Aufgabegut die Gefahr des Zusetzens der Öffnungen mit sich bringen, eine im Wesentlichen zweidimensionale Entwässerungsfläche, bei der Verstopfungen der Öffnungen nicht zu befürchten sind. Durch die Ausbildung der Durchtrittsöffnungen als Stufenbohrung wird dieser Effekt weiter gesteigert. Im Ergebnis ist es möglich den Querschnitt der Durchtrittsöffnungen insgesamt kleiner zu wählen und damit anteilsmäßig den Durchgang von Feststoffpartikel durch die Durchtrittsöffnungen zu verringern.

Da die die Innenmantelfläche bildenden Teile sehr schlank ausgebildet sind, können diese ohne große Steigerung der Herstellkosten aus hochfestem Material bestehen und daher einem allzu raschen Verschleiß entgegenwirken. Infolge größerer Maschinenstandzeiten und Wartungsintervalle ergibt sich hieraus ein zusätzlicher wirtschaftlicher Vorteil für die Betreiber erfindungsgemäßer Vorrichtungen.

Im Zusammenspiel der oben genannten Funktionskomponenten hat sich als vorteilhaft herausgestellt, wenn die Fläche der Durchtrittsöffnungen im Innenrohr etwa 20% bis 40%, vorzugsweise 25% bis 30% der Querschnittsfläche der Durchlässe im Mantelrohr und Pfropfenrohr beträgt. Hier stellt sich ein ausgewogenes Verhältnis zwischen ausreichender Festigkeit bei großer Entwässerungsleistung ein.

In der Praxis haben sich Durchtrittsöffnungen mit einem Durchmesser von 2 mm bis 10 mm, vorzugsweise von 4 mm bis 8 mm, als geeignet erwiesen. Andere Durchmesserbereiche liegen jedoch ebenso im Rahmen der Erfindung.

Dabei zeigt es sich als vorteilhaft, die Durchtrittsöffnungen so auszubilden, dass diese sich in Durchtrittsrichtung erweitern, was sowohl konisch als auch stufig erfolgen kann. Auf diese Weise nimmt der Durchströmwiderstand radial nach außen ab, was der Ableitung des Quetschwassers förderlich ist und Verstopfungen der Durchtrittsöffnungen vorbeugt.

Zur Minimierung des Verschleißes genügt es die Vorrichtung lediglich im Endbereich des Mantelrohrs oder im Bereich des Pfropfenrohrs erfindungsgemäß auszubilden, da dort die Bereiche größter Verdichtung und damit des größten Verschleißes liegen.

Bei Ausführungsformen der Erfindung mit einem Lagerzapfen am Ende der Antriebswelle kann die Verdichtung im Bereich des Pfropfenrohrs durch eine entsprechende Zapfenform gezielt beeinflusst werden. Zum Beispiel wird die Verdichtung durch einen sich in Förderrichtung konisch erweiternden Lagerzapfen im Pfropfenrohr erhöht. Durch einen zum Ende hin abnehmenden Durchmesser des Lagerzapfens kann eine allmähliche Entspannung des Aufgabeguts erreicht werden, während sich ein zylindrischer Lagerzapfen neutral verhält.

Ferner ist es von Vorteil das Ende des Mantelrohrs als eigenständiges Bauteil in Form eines Pfropfenrohrs auszubilden, was Wartungs- und Reparaturarbeiten erleichtert.

In einer einfachen Ausführungsform der Erfindung ist das Innenrohr mit dem Mantelrohr oder Pfropfenrohr verschraubt um Relativbewegungen der beiden Teile zueinander zu verhindern. Eine im Hinblick auf einen schnellen Einbau oder Wechsel des Innenrohrs vorteilhafte Alternative sieht formschlüssige Mittel vor, die ein axiales Einschieben des Innenrohrs zwar ermöglichen, ein Verdrehen gegenüber dem Mantelrohr jedoch blockieren. In axialer Richtung ist eine Bewegung des Innenrohrs gegenüber dem Mantelrohr durch Anschläge ausgeschlossen.

Die Erfindung wird nachstehend anhand eines in den Zeichnungen dargestellten Ausführungsbeispiels näher erläutert. Es zeigt
Fig. 1 einen vertikalen Längsschnitt durch eine erfindungsgemäße Vorrichtung,
Fig. 2 einen vertikalen Querschnitt durch die in Fig. 1 dargestellte Vorrichtung entlang der dortigen Linie II-II,
Fig. 3 einen horizontalen Längsschnitt durch den in Fig. 2 dargestellten Bereich entlang der dortigen Linie III-III,
Fig. 4 einen vertikalen Teilquerschnitt durch eine andere Ausführungsform der Erfindung und
Fig. 5 einen vertikalen Längsschnitt durch eine weitere Ausführungsform einer erfindungsgemäßen Vorrichtung.

In Fig. 1 sieht man eine erfindungsgemäße Vorrichtung in Form einer Stopfschnecke 1 mit einem um eine horizontale Rotationsachse 2 angeordneten Gehäuse 3. Das Gehäuse 3 umfasst einen zylindrischen Aufgabebereich 4, in den von oben ein Aufgabetrichter 5 mündet. Der stirnseitige Gehäuseabschluss 6 des Gehäuses 3 ist als Wellendurchführung 7 mit Lager für eine entlang der Rotationsachse 2 verlaufenden Antriebswelle 8 ausgerüstet. Die Antriebswelle 8 führt mit ihrem außerhalb des Gehäuses 3 liegenden Ende zu einem nicht weiter dargestellten Rotationsantrieb.

Auf der dem Gehäuseabschluss 6 gegenüberliegenden Seite des zylindrischen Aufgabebereichs 4 schließt ein konisch verjüngtes Mantelrohr 9 an, das über Ringflansche koaxial am zylindrischen Aufgabebereich 4 befestigt ist. Auf diese Weise ergibt sich in axialer Richtung entlang der Rotationsachse 2 ein durchgehender Förder- und Verdichtungsraum 10. An den den Förder- und Verdichtungsraum 10 begrenzenden Innenflächen sieht man etwa axial ausgerichtete Fördernuten 11, die gleichmäßig über den Innenumfang verteilt sind. In das Mantelrohr 9 sind zusätzlich radiale Entwässerungsöffnungen 12 eingebracht, über die das im Zuge der Verdichtung austretende Quetschwasser aus dem Aufgabegut abgeleitet wird.

Das Entwässerungsrohr 9 ist umfangsseitig von einem zylindrischen Blech 13 umgeben, das auf diese Weise eine Auffangwanne für das mit 38 gekennzeichnete Quetschwasser bildet. An deren Sohle sieht man einen Auslass 14 für das Quetschwasser und an deren Scheitel einen Auslass 15 für austretende Luft und austretenden Dampf.

Im Förder- und Verdichtungsraum 10 verläuft entlang der Rotationsachse 2 die Antriebswelle 8, entlang deren Umfang eine Wendel 16 schraubenlinienförmig umläuft. Entsprechend dem Verlauf des Mantelrohrs 9 im Förder- und Verdichtungsraum 10 nimmt der Außendurchmesser der Wendel 16 ab und wirkt zur Sicherstellung des axialen Transports des Aufgabeguts mit den Förderleisten 11 am Innenumfang des Förder- und Verdichtungsraumes 10 zusammen.

Das Ende der Antriebswelle 8 bildet ein Lagerzapfen 17, der von einem sogenannten Pfropfenrohr 18 umgeben ist. Das Pfropfenrohr 18 stellt die axiale Verlängerung des Mantelrohrs 9 dar und hat zur Aufgabe, einen dichten und druckfesten Anschluss zu den stromabwärts liegenden Bereichen der Verfahrenstechnik zu bewerkstelligen, beispielsweise einem mit Überdruck betriebenen Kocher. Der Anschluss wird von hochverdichtetem, einen Pfropfen bildenden Aufgabegut gebildet, der zugleich das Radiallager für den Lagerzapfen 17 darstellt.

Der nähere Aufbau des Pfropfenrohrs 18 ergibt sich zusätzlich aus den Fig. 2 und 3, aus denen hervorgeht, dass das Pfropfenrohr 18 einen zur Rotationsachse 2 koaxialen, aus zwei Halbschalen gebildeten zylindrischen Rohrabschnitt 19 aufweist, an dessen beider Enden jeweils ein Ringflansch 20 und 21 angeformt ist. Die Ringflansche 20 und 21 dienen einerseits zum Anschluss des Pfropfenrohrs 17 an einen am Ende des Mantelrohrs 9 angebrachten Ringflansch und andererseits zur Schaffung einer Befestigungsmöglichkeit für eine Anschlussleitung 22 zur Weiterleitung des verdichteten Aufgabeguts zu nachfolgenden Bearbeitungsstationen.

Die Ringflansche 20 und 21 sind umfangsseitig von zwei halbschalenförmigen Wannen 23 und 24 umgeben, die zu einem zylindrischen Gebilde zusammensetzbar sind. Jede der Wannen 23 und 24 umfasst zwei halbkreisförmige Tragprofile 25, auf deren äußerem Umfang ein Rundblech 26 befestigt ist. Über sich gegenüberliegende Längsflansche 27 sind die Wannen 23 und 24 zu einem Hohlzylinder zusammenbaubar, der in fertigem Zustand das Pfropfenrohr 18 vollständig umgibt und in dem Quetschwasser 38 aus dem Aufgabegut aufgegangen wird. Im Sohlbereich der unteren Wanne 24 sieht man einen Auslass 28 zur Ableitung des aufgefangenen Quetschwassers 38.

Im axialen Überlappungsbereich mit dem Lagerzapfen 17 besitzt der Rohrabschnitt 19 des Pfropfenrohrs 18 radiale Durchlässe 29 mit rechteckförmiger Gestalt, die in zwei axial gestaffelten Radialebenen über den Umfang verteilt angeordnet sind, so dass sich in diesem Bereich eine lochgitterartige Struktur auf engem Raum ergibt. Die dem Ende des Mantelrohrs 9 zugeordneten Durchlässe 29 können sich zudem über die Wandstärke des Rohrabschnitts 19 nach außen hin verengen.

Im Bereich der Durchlässe 29 ist der Rohrabschnitt 19 an seinem Innenumfang ausgedreht, so dass sich eine gestufte Innendurchmesservergrößerung ergibt. Diese dient als Aufnahme für ein Innenrohr 30, das auf diese Weise axial in das Pfropfenrohr 18 einschiebbar ist, bis es mit seiner Stirnseite an der von der Stufe gebildeten Ringschulter 31 einen Anschlag findet. Dabei schließt das Innenrohr 30 am anderen Ende bündig mit der Stirnseite des Pfropfenrohrs 18 ab.

Das Innenrohr 30 kann mit Vorteilen für eine schnelle Montage und Demontage sowohl einstückig als auch aus zwei Halbschalen zusammengesetzt sein und besteht aus einem verschleißfesten Material. Entlang seines Innenumfangs sieht man in Verlängerung der Förderleisten 11 weitere Förderleisten 32. Die Befestigung und Lagesicherung des Innenrohres 30 im Pfropfenrohr 18 erfolgt über Schrauben 33, die sich radial durch den zylindrischen Rohrabschnitt 19 des Pfropfenrohrs 18 erstrecken und mit ihrem Gewinde in sich bis in den Querschnittsbereich der Förderrippen 32 erstreckenden Gewindebohrungen im Innenrohr 30 eingreifen. Auf diese Weise wird die Spannkraft aus den Schrauben 33 über die Förderrippen 32 großflächig auf das Innenrohr 30 verteilt.

Das Innenrohr 30 besitzt eine Vielzahl von Entwässerungsbereichen 34, die deckungsgleich zu den Durchlässen 29 über den Umfang verteilt sind. Jeder Entwässerungsbereich 34 besitzt eine Vielzahl siebartig aneinander gereihter Durchtrittsöffnungen 35, durch welche das Quetschwasser 38 aus dem Pfropfenrohr 18 gelangt. Die Durchlässe 29 und die Durchtrittsöffnungen 35 wirken somit bei der Ableitung des Quetschwassers 38 zusammen.

Im Betrieb einer erfindungsgemäßen Vorrichtung wird das Aufgabegut, wie durch den Pfeil 36 angedeutet, lose in den Aufgabetrichter 5 geschüttet, in dem es schwerkraftbedingt nach unten rutscht und in den Einzugsbereich der Stopfschnecke 1 gelangt. Dort wird es von den Wendeln 16 erfasst und in Richtung des Pfeils 37 transportiert. Durch den in Förderrichtung 37 sich stetig verkleinernden Förder- und Verdichtungsraum 10 wird das Aufgabegut kontinuierlich verdichtet, bis es seine größte Packungsdichte am Ende des Mantelrohres 9 aufweist. Das infolge der zunehmenden Verdichtung zunächst ausgequetschte Wasser 38 gelangt über die Entwässerungsöffnungen 12 in die von dem zylindrischen Blech 13 gebildete Auffangwanne und wird über den Auslass 14 entsorgt.

Um dem verdichteten Aufgabegut zusätzlich noch Wasser entziehen zu können, besteht für freies Wasser im Bereich des Innenrohrs 30 und damit im Bereich mit dem größten Druck ferner die Möglichkeit durch die Durchtrittsöffnungen 35 und radialen Durchlässe 29 aus der Vorrichtung zu entweichen, sich in der Wanne 24 zu sammeln und über den Auslass 28 abgeleitet zu werden.

In Fig. 4 ist eine Ausführungsform der Erfindung mit alternativer Ausbildung des Innenrohres 30' gezeigt. Fig. 4 entspricht ansonsten dem in Fig. 2 gezeigten Teilquerschnitt, so dass für identische Teile gleiche Bezugszeichen Verwendung finden.

Das in Fig. 4 gezeigte Innenrohr 30' setzt sich im Wesentlichen aus streifenförmigen Bogensegmenten 40 zusammen, die axial in das Pfropfenrohr 18 eingeschoben werden, bis die Entwässerungsbereiche 34' mit den Durchlässen 29 im Pfropfenrohr 18 radial fluchten. Die nach innen weisenden Längskanten 41 der streifenförmigen Bogensegmente 40 sind gefast.

Die Befestigung der Bogensegmente 40 erfolgt mittels ebenfalls Bogensegmente darstellender Förderleisten 32', die von Schrauben 33 radial nach außen gegen den Innenmantel des Rohrabschnitts 19 spannbar sind. Der Fußbereich der Förderleisten 32' verjüngt sich in Richtung seiner Aufstandsfläche am Innenumfang des Pfropfenrohrs 18, so dass die Seiten der Förderleisten 32 Keilflächen bilden, die mit den gefasten Längskanten 41 der Bogensegmente 40 zusammenwirken. Beim Spannen der Schrauben 33 entsteht dadurch eine Klemmwirkung der Bogensegmente 40, die einen sicheren Sitz derselben innerhalb des Pfropfenrohrs 18 gewährleistet. Diese Art der Befestigung hat den Vorteil, dass auch einzelne Bogensegmente 40 ausgetauscht werden können.

Figur 5 betrifft eine zur beschriebenen Stopfschnecke 1 weitgehend identische Vorrichtung, so dass wiederum für gleiche Teile gleiche Bezugszeichen gelten. Unterschiede bestehen lediglich im Endbereich des Mantelrohres 9', dessen in Förderrichtung 38 in etwa letztes Drittel von einem dem Pfropfenrohr 18 vergleichbaren Rohrabschnitt 41 mit Durchlässen 29' gebildet ist. Innerhalb des Rohrabschnitts 41 sieht man ein dem Innenrohr 30 in Ausbildung und Zweck vergleichbares Innenrohr 30". Das Innenrohr 30" besitzt eine Vielzahl von Entwässerungsbereichen mit Durchtrittsöffnungen 35', die in radialer Richtung mit Durchlässen 29' im Mantelrohr 9' fluchten. Zu konstruktiven Einzelheiten gilt das bereits unter den Figuren 1 bis 4 gesagte. Diese Ausführungsform der Erfindung hat den Vorteil, dass neben einer effektiven Entwässerung ein einfacher und schneller Wechsel der unmittelbar vom Verschleiß betroffenen den Innenumfang der Vorrichtung bildenden Teile nicht nur im Bereich des Lagerzapfens 17, sondern auch im letzten Abschnitts des Mantelrohrs 9', in dem die Antriebswelle 8 noch mit Wendeln 16 besetzt ist, möglich ist.

## Patentansprüche

1. Vorrichtung zum Entwässern von schüttfähigem oder fließfähigem Aufgabegut durch dessen Verdichtung, mit einem entlang einer Rotationsachse (2) angeordneten Gehäuse (3), das einen Aufgabebereich (4) und einen sich axial innerhalb eines Mantelrohrs (9, 9') anschließenden Förder- und Verdichtungsbereich (10) besitzt, mit einer im Gehäuse (3) koaxial rotierenden Antriebswelle (8) mit umfangseitig umlaufenden Wendeln (16), die in Förderrichtung (37) in einem von Wendeln (16) freien Lagerzapfen (17) endet und die das Aufgabegut im Zuge des Transports vom Aufgabebereich (4) durch den Förder- und Verdichtungsbereich (10) verdichtet, wobei das im Aufgabegut vorhandene Restwasser (38) durch radiale Öffnungen im Mantelrohr (9, 9') aus der Vorrichtungen geleitet wird, und mit einem Pfropfenrohr (18), das sich in Förderrichtung axial an das Mantelrohrs (9, 9') anschließt, wobei das Pfropfenrohr (18) koaxial an das Mantelrohr (9, 9') anschließt,
**dadurch gekennzeichnet, dass** das Pfropfenrohrs (18) sich über den Längsabschnitt der Lagerzapfens (17) erstreckt und im Überlappungsbereich mit dem Lagerzapfen mit radialen Durchlässen (29) versehen ist, so dass das Aufgabegut auch im Bereich des Pfropfenrohrs (18) radial entwässerbar ist,
und wobei innerhalb des Pfropfenrohrs (18) ein Innenrohr (30) angeordnet ist, das mit seinem Außenumfang am Innenumfang des Pfropfenrohrs (18) wenigstens teilweise anliegt,
und das zumindest im Bereich der Durchlässe (29) Durchtrittsöffnungen (35) besitzt, die um ein Vielfaches kleiner sind als die Durchlässe (29) im Pfropfenrohr (18).

2. Vorrichtung nach Anspruch 1, **dadurch gekennzeichnet, dass** die Querschnittsfläche der Durchtrittsöffnungen (35, 35') im Pfropfenrohr (18) etwa 20 % bis 40 % der Querschnittsfläche der Durchlässe (29, 29') beträgt, vorzugsweise 25 % bis 30%.

3. Vorrichtung nach Anspruch 1 oder 2, **dadurch gekennzeichnet, dass** die Durchtrittsöffnungen (35, 35') im Innenrohr (30, 30', 30") einen Durchmesser von 2 mm bis 10 mm aufweisen, vorzugsweise 4 mm bis 8 mm.

4. Vorrichtung nach einem der Ansprüche 1 bis 3, **dadurch gekennzeichnet, dass** die Durchtrittsöffnungen (35, 35') von Stufenbohrungen gebildet sind mit einem größeren Durchmesser im radial äußeren Bereich.

5. Vorrichtung nach einem der Ansprüche 1 bis 4, **dadurch gekennzeichnet, dass** die Durchlässe (29, 29') in mehreren Radialebenen über den Umfang des Pfropfenrohrs (18) verteilt sind.

6. Vorrichtung nach einem der Ansprüche 1 bis 5, **dadurch gekennzeichnet, dass** sich das Innenrohr (30") über das in Förderrichtung (37) etwa letzte Drittel des mit einer Wendel (16) besetzten Längsabschnitts der Antriebswelle (8) erstreckt.

7. Vorrichtung nach einem der Ansprüche 1 bis 5, **dadurch gekennzeichnet, dass** am Innenumfang des Innenrohrs (30, 30', 30") Förderleisten (32, 32') angeordnet sind.

8. Vorrichtung nach Anspruch 7, **dadurch gekennzeichnet, dass** der Lagerzapfen (17) bezüglich der Rotationsachse (2) zylindrisch oder konisch ausgebildet ist.

9. Vorrichtung nach einem der Ansprüche 1 bis 8, **dadurch gekennzeichnet, dass** das Innenrohr (30, 30', 30") einstückig ausgebildet oder aus Halbschalen zusammengesetzt ist.

10. Vorrichtung nach einem der Ansprüche 1 bis 9, **dadurch gekennzeichnet, dass** das Innenrohr (30, 30', 30") mit radialen Schrauben (33) am Pfropfenrohr (18) befestigt ist, deren dem Schraubenkopf gegenüberliegendes Ende sich in axial verlaufende Förderleisten (32, 32') an der Innenseite des Innenrohrs (30, 30', 30") erstreckt.

11. Vorrichtung nach einem der Ansprüche 1 bis 9, **dadurch gekennzeichnet, dass** in der Kontaktfläche zwischen Innenrohr (30, 30', 30") und Pfropfenrohr (18) formschlüssige Mittel zur Schaffung einer Axialführung ausgebildet sind, vorzugsweise Nut und Feder.

12. Vorrichtung nach einem der Ansprüche 1 bis 8, **dadurch gekennzeichnet, dass** das Innenrohr (30') bezogen auf den Querschnitt in Ringsegmente (40, 41) unterteilt ist, von denen jedes zweite Ringsegment (41) hinterschnittene Längsseiten zur klemmenden Befestigung benachbarter Segmente (40) aufweist und die Ringsegmente (41) mit hinterschnittenen Längsseiten mittels radialer Schrauben (33) am Innenumfang des Pfropfenrohrs (18) befestigbar sind.

13. Vorrichtung nach Anspruch 12, **dadurch gekennzeichnet, dass** die Ringsegmente (41) mit hinterschnittenen Längsseiten an ihrem den Innenumfang des Innenrohrs (30') bildenden Oberfläche Förderleisten (32') besitzen.

14. Vorrichtung nach Anspruch 12 oder 13, **dadurch gekennzeichnet, dass** die Durchtrittsöffnungen (35) in den geklemmten Ringsegmenten (40) angeordnet sind.

15. Vorrichtung nach einem der Ansprüche 1 bis 14, **dadurch gekennzeichnet, dass** das Innenrohr (30, 30', 30") mittels eines axialen Anschlags gegen eine Längsbewegung festgelegt ist.

16. Vorrichtung nach Anspruch 15, **dadurch gekennzeichnet, dass** der Anschlag von einer Ringschulter (31) an der Innenseite des Mantelrohrs (9) oder Pfropfenrohrs (18) gebildet ist.

## Claims

1. A device for dewatering bulk or free-flowing input material by compacting it in a housing (3) arranged along an axis of rotation (2), the housing having an input area (4) and a feed and compaction area (10) following axially within a jacket pipe (9, 9') and a drive shaft (8) having circumferentially extending coils (16) configured to rotate coaxially in the housing (3) and ending in conveying direction (37) in a coil (16) free bearing pin (17) for compacting the input material during transport from the input area (4) through the feed and compaction area (10), wherein residual water (38) in the input material is discharged from the device through the radial passages in the jacket pipe (9, 9'), and with a plug pipe (18) connected axially to the jacket pipe (9,9') in conveying direction, **characterized in that** the plug pipe (18) extends over the longitudinal section of the bearing pin (17) and that, where it overlaps the bearing pin (17),it has radial passages (29) allowing a radial dewatering of the input material also in the area of the plug pipe (18), wherein the plug pipe (18) is provided with an inner pipe (30) that extends over the longitudinal section of the bearing pin (17) and lies at least partially with its external circumference against the inner circumference of the plug pipe (18) and has, at least in the area of the passages (29), passage openings (35) that are much smaller than the passages (29) in the plug pipe (18).

2. The device in accordance with claim 1, wherein the cross sectional surface of the passage openings (35, 35') in the plug pipe (18) is 20% to 40% of a cross sectional surface of the passages (29, 29'), preferably 25% to 30%.

3. The device in accordance with one of the claims 1 or 2, wherein the passage openings (35, 35') in the inner pipe (30, 30', 30") have a diameter of 2 mm to 10 mm, preferably 4 mm to 8 mm.

4. The device in accordance with one of the claims 1 to 3, wherein the passage openings (35, 35') are formed from stepped holes having a larger diameter towards the radially outward area.

5. The device in accordance with one of the claims 1 to 4, wherein the passage openings (29, 29') are distributed in several radial planes over the circumference of the plug pipe (18).

6. The device in accordance with one of the claims 1 to 5, wherein the inner pipe (30") extends over approximately the last one-third in the feed direction (37) of the longitudinal section of the drive shaft (8) equipped with a coil (16).

7. The device in accordance with one of the claims 1 to 5, wherein feed strips (32, 32') are arranged on the inner circumference of the inner pipe (30, 30', 30")

8. The device in accordance with claim 7, wherein the bearing pin (17) is cylindrical or conical with respect to the axis of rotation (2).

9. The device in accordance with one of the claims 1 to 8, wherein the inner pipe (30, 30', 30") is made in one piece or is composed of half-shells.

10. The device in accordance with one of the claims 1 to 9, wherein the inner pipe (30, 30', 30") is fastened with radial screws (33) to the plug pipe (18), an end of which that is opposite the screw head extends into axially extending feed strips (32, 32') on the inside of the inner pipe (30, 30', 30").

11. The device in accordance with one of the claims 1 to 9, wherein positive fitting means are formed in the contact surface between the inner pipe (30, 30', 30") and the plug pipe (18) for creating an axial guidance, the means being preferably a groove and spring.

12. The device in accordance with one of the claims 1 to 8, wherein the inner pipe (30'), based on the cross section, is divided into annular segments (40, 41), every other annular segment (41) of which has undercut longitudinal sides for clamped fastening of adjacent segments (40) and the annular segments (41) with undercut longitudinal sides can be fastened with radial screws (33) on the inner circumference of the jacket pipe (18).

13. The device in accordance with claim 12, wherein the annular segments (41) with undercut longitudinal sides have feed strips (32') on their surface forming the inner circumference of the inner pipe (30').

14. The device in accordance with claim 12 or 13, wherein the passage openings (35) are arranged in the clamped annular segments (40).

15. The device in accordance with one of the claims 1 to 14, wherein the inner pipe (30, 30', 30") is secured against longitudinal movement by an axial stop.

16. The device in accordance with claim 15, wherein the stop is formed by an annular shoulder (31) on the inside of the jacket pipe (9) or plug pipe (18).

## Revendications

1. Dispositif pour l'essorage de matériaux d'alimentation en vrac ou coulants en le compactant dans un carter (3) s'étendant le long d'un axe de rotation (2) et possédant une zone d'alimentation (4) suivie axialement d'une zone de convoyage et compactage (10) s'étendant axialement à l'intérieur d'un tube fourreau (9, 9'), un arbre d'entrainement (8) tournant coaxialement dans le carter (3), équipé sur son pourtour d'hélices hélicoïdales (16) et se terminant dans le sens du convoyage (38) par un tourillon d'arbre (17) exempt d'hélice hélicoïdale (16), lequel arbre compacte le matériau lors du transport de la zone d'alimentation (4) à travers la zone de convoyage et compactage (10) évacuant ainsi l'eau résiduelle (38) contenue dans le matériau hors du dispositif par des ouvertures radiales dans le tube fourreau (9, 9'), ainsi qu'une vis gaveuse adjacente axialement au tube fourreau (9, 9') dans le sens de convoyage, **caractérisé en ce que** la vis gaveuse (18) s'étend sur la partie longitudinale du tourillon d'arbre (17) et est, dans la zone de chevauchement avec le tourillon d'arbre, pourvue de passages radiaux (29) de telle sorte qu'au niveau de la vis gaveuse (18) le matériau puisse être aussi essoré radialement, **en ce qu'**un tube intérieur (30) est logé dans la vis gaveuse (18) et dont la circonférence extérieure a au moins partiellement contact avec la circonférence intérieure de la vis gaveuse (18) et qui a au moins au niveau des passages (29) des ouvertures de passages (35) qui sont nettement plus petites que les passages (29) de la vis gaveuse (18).

2. Dispositif selon la revendication 1, **caractérisé en ce que** la superficie de la section des ouvertures de passage (35, 35') dans la vis gaveuse (18) soit d'env. 20 % à 40 % de la superficie de la section des passages (29, 29'), de préférence 25 % à 30%.

3. Dispositif selon la revendication 1 ou 2, **caractérisé en ce que** les ouvertures de passage (35, 35') dans le tube intérieur (30, 30', 30") aient un diamètre de 2 mm à 10 mm, de préférence 4 mm à 8 mm.

4. Dispositif selon l'une des revendications 1 à 3, **caractérisé en ce que** les ouvertures de passage (35, 35') sont formées d'alésages étagés avec un diamètre supérieur dans la zone radiale extérieure.

5. Dispositif selon l'une des revendications 1 à 4, **caractérisé en ce que** les passages (29, 29') sont répartis sur plusieurs plans radiaux sur le pourtour de la vis gaveuse (18).

6. Dispositif selon l'une des revendications 1 à 5, **caractérisé en ce que** le tube intérieur (30") s'étend, dans le sens de convoyage (37), sur environ le dernier tiers de la partie longitudinale de la vis d'entrainement (8) pourvue d'une hélice hélicoïdale (16).

7. Dispositif selon l'une des revendications 1 à 6, **caractérisé en ce que** des listeaux de transport (32, 32') sont disposés sur le pourtour intérieur du tube intérieur (30, 30', 30").

8. Dispositif selon la revendication 7, **caractérisé en ce que** le tourillon d'arbre (17) a par rapport à l'axe de rotation (2) une forme cylindrique ou conique.

9. Dispositif selon l'une des revendications 1 à 8, **caractérisé en ce que** le tube intérieur (30, 30', 30") est réalisé en une pièce ou formé de deux demi-coques assemblées.

10. Dispositif selon l'une des revendications 1 à 9, **caractérisé en ce que** le tube intérieur (30, 30', 30") est fixé à la vis gaveuse (18) par des vis radiales (33) dont l'extrémité opposée à la tête de vis s'étend, sur la face intérieure de l'anneau intérieur (30, 30', 30"), dans des listeaux de transport (32, 32') à orientation axiale.

11. Dispositif selon l'une des revendications 1 à 9, **caractérisé en ce que** des moyens de liaison par complémentarité de forme sont prévus dans les surfaces ayant contact du tube intérieur (30, 30', 30") et de la vis gaveuse (18) permettant la création d'un guidage axial, de préférence sous forme de rainure et languette.

12. Dispositif selon l'une des revendications 1 à 8, **caractérisé en ce que** le tube intérieur (30'), en référence à la section, est divisé en segments annulaires (40, 41), dont chaque deuxième segment annulaire (41) a des cotés longitudinaux contredépouillés permettant la fixation par serrage de segments voisins (40) et les segments annulaires (41) avec cotés longitudinaux contredépouillés pouvant être fixés par vis radiales (33) sur le pourtour intérieur de la vis gaveuse (18).

13. Dispositif selon la revendication 12, **caractérisé en ce que** les segments annulaires (41) avec cotés longitudinaux contredépouillés possèdent sur leur surface formant la pourtour intérieur du tube intérieur (30') des listeaux de transport (32').

14. Dispositif selon la revendication 12 ou 13, **caractérisé en ce que** les ouvertures de passage (35) sont disposées dans les segments annulaires sérrés (40).

15. Dispositif selon l'une des revendications 1 à 14, **caractérisé en ce que** le tube intérieur (30, 30', 30") est bloqué à l'aide d'une butée axiale empêchant un mouvement longitudinal.

16. Dispositif selon la revendication 15, **caractérisé en ce que** la butée est formée d'un épaulement annulaire (31) sur la surface intérieure du tube fourreau (9) ou de la vis gaveuse (18.
